# EUROPÄISCHE PATENTSCHRIFT

(11) **EP 0 073 013 B1**
(45) Veröffentlichungstag und Bekanntmachung des Hinweises auf die Patenterteilung: **20.03.1985**
(21) Anmeldenummer: 82107526.4
(22) Anmeldetag: 18.08.1982
(51) Int. Cl.: H01H 13/60

(54) **Elektrischer Installationsschalter**
Electric installation switch
Interrupteur électrique d'installation

(30) Priorität: 22.08.1981 DE 3133338
(43) Veröffentlichungstag der Anmeldung: 02.03.1983
(73) Patentinhaber: BROWN, BOVERI & CIE Aktiengesellschaft, 68309 Mannheim (DE)
(72) Erfinder: Maekler, Klaus, D-5885 Schalksmühle (DE)
(74) Vertreter: Kempe, Wolfgang, Dr.

## Beschreibung

Elektrischer Installationsschalter mit einer Kontaktwippe, die an einem ortsfesten Kontaktteil schwenkbar gelagert und durch ein Federglied in ihren bistabilen Lagen gehalten ist und die mittels an ihr vom Schwenklager in symmetrischem Abstand schwenkbar gelagerter, etwa senkrecht abstehender, selbstfedernder Schaltstössel durch eine an den freien Enden der Schaltstössel mit einer Schaltkulisse angreifende, unter der Wirkung einer Rückführkraft stehende Drucktaste umschaltbar ist, wobei die Schaltstössel dreifingerig ausgeführt, mit einem mittleren Finger an dem Rand eines fensterartigen Durchbruchs der Kontaktwippe, mit den äusseren Fingern an seinem senkrecht abstehenden Ansatz der Kontaktwippe selbstklemmend gehalten und mit einer Stirnkante der äusseren Finger an der Kontaktwippe abgestützt sind.

Eine Einrichtung dieser Art ist durch die DE-A Nr. 1925813 bekanntgeworden. Dabei sind für die selbstklemmende Halterung der äusseren Finger an der Kontaktwippe an den Seitenkanten der Kontaktwippe angeschnittene Ansätze herausgebogen, während für die klemmende Halterung des mittleren Fingers die Kontaktwippe einen fensterartigen Durchbruch enthält, aus dem ein in Richtung zur Drucktaste des Schalters schräg angewinkelter Lappen ausgebogen ist, hinter deren vorderen Rand eine dem mittleren Finger angewinkelte Verlängerung schneidenförmig gelagert ist. Die so ausgebildeten Schaltstössel sind äusserstschwierig in ihre Lagerungen an der Kontaktwippe zu montieren. So ist es zunächst erforderlich, für die Einführung der angewinkelten Zunge des mittleren Fingers in den fensterartigen Durchbruch den Schaltstössel in einem Winkel erheblich kleiner als 90° zum Längsbalken der Kontaktwippe zu schwenken. Nach Einführung der angewinkelten Zunge des mittleren Fingers in den fensterartigen Durchbruch und Auflage der Stirnkante der äusseren Finger auf der Kontaktwippe kann dann erst der Schaltstössel in die Gebrauchslage, etwa 90° zur Längsachse der Kontaktwippe geschwenkt werden. Dadurch, dass für die Montage die Schaltstössel gegeneinander gerichtet schwenkbar sein müssen, ist eine Montage des zweiten Schaltstössels durch den bereits eingesetzten ersten Schaltstössel nahezu unmöglich gemacht. Für eine solche Montage müsste der zuerst eingesetzte Schaltstössel in die entgegengesetzte Richtung gedrückt werden, wodurch dann leicht eine Deformierung der drei Finger erfolgen kann und eine zuverlässige Halterung dieses Schaltstössels infolge Überdehnung seiner Federelastizität nicht mehr gewährleistet ist.

Aufgabe der Erfindung ist es, die Halterung der Schaltstössel an der Kontaktwippe zu verbessern, derart, dass die Schaltstössel senkrecht zur Kontaktwippe, ihrer Gebrauchslage entsprechend, an die Kontaktwippe montierbar sind. Es soll dabei ermöglicht werden, dass die Schaltstössel an die Kontaktwippe durch maschinelle Montage angebracht werden können. Dabei soll eine zuverlässige Halterung der Schaltstössel an der Kontaktwippe gewährleistet werden, die den Gebrauchsanforderungen vollauf gerecht wird.

Erfindungsgemäss wird dies dadurch erreicht, dass die freien Enden der Finger Verlängerungen aufweisen, die gegenläufig dachförmig derart gebogen sind, dass der Scheitelpunkt der Verlängerung des mittleren Fingers den Rand des fensterartigen Durchbruchs untergreift und dass der Scheitelpunkt der Verlängerung der äusseren Finger an seitlichen, gegen das Schenklager gerichteten Anwinkelungen unter Spannung anliegt.

Dabei sind der Kontaktwippe an ihren Längsseiten die Anwinkelungen angeformt, die mit zentralen Einschnitten auf dem ortsfesten Kontaktteil das Schwenklager bilden und an deren Längsseiten die äusseren Finger der Schaltstössel anliegen.

Ein weiteres Merkmal der Erfindung besteht darin, dass die Kontaktwippe eine zentrale, gegen die Drucktaste gerichtete rinnenförmige Abwinkelung aufweist, mit zum Längsbalken der Kontaktwippe senkrechten Wänden, gegen die die äusseren Finger anliegen.

Ein besonderes Merkmal besteht darin, dass durch die Anlage der äusseren Finger an der senkrechten Wand der rinnenförmigen Abwinkelung und deren Verlängerungsscheitelpunkt an den Längsseiten der seitlichen Anwinkelungen eine Zweipunktauflage der äusseren Finger gebildet ist, die mit der etwa auf deren Mittelsenkrechten liegenden Anlage des mittleren Fingers im fensterartigen Durchbruch eine Dreipunktauflage für den Schaltstössel bilden.

Schliesslich ist als die bistabilen Lagen der Kontaktwippe bewirkendes Federglied eine Zugfeder vorgesehen, deren Lagerung an der Kontaktwippe ein zwischen den Schaltstösseln und parallel zu diesen liegender, gegen die Drucktaste gerichteter Ansatz ist, der bei Bildung eines fensterartigen Durchbruchs aus der Kontaktwippe ausgeschert ist.

In der Zeichnung ist ein Ausführungsbeispiel der Erfindung in vergrössertem Massstab dargestellt. Es zeigt:
Fig. 1 eine Ansicht eines Schalters,
Fig. 2 eine Draufsicht auf die Kontaktwippe mit den daran befestigten Schaltstösseln,
Fig. 3 eine Ansicht eines an der Kontaktwippe montierten Schaltstössels, und
Fig. 4 eine Detailansicht mit schematischer Darstellung der Lagerpunkte des Schaltstössels an der Kontaktwippe.

Der Schalter besteht aus dem Gehäuse 1 aus Isolierstoff, an dem ortsfeste Kontaktteile 2 und 3 befestigt sind. Der ortsfeste Kontaktteil 2 trägt auf einem Schwenklager eine Kontaktwippe 4, die mittels einer Zugfeder 5 an diesem schwenkbar gelagert ist. Dazu besitzt die Kontaktwippe 4 an ihren Längsseiten angeformte Anwinkelungen 6, die mit zentralen Einschnitten 7 in Verbindung mit dem ortsfesten Kontaktteil 2 das Schwenklager bilden.

Durch die Zugfeder 5 wird die Kontaktwippe 4 jeweils in ihren bistabilen Lagen zur Kontaktgabe mit den jeweiligen ortsfesten Kontaktteilen 3 gehalten.

Für die Umschaltung in die jeweiligen bistabilen Lagen ist die Kontaktwippe 4 mit Schaltstösseln 9 versehen, die an ihr in einem symmetrischen Abstand vom Schwenklager schwenkbar angeordnet sind. Dabei stehen die Schaltstössel 9 in ihrer Ruhelage etwa senkrecht zum Längsbalken der Kontaktwippe 4 und sind an ihren freien Enden durch eine Drucktaste 15 mittels einer Schaltkulisse 16 betätigbar.

Die Schaltstössel 9 sind dreifingerig ausgebildet und sind mit einer Stirnkante 11.1 der äusseren Finger 11 auf der Oberfläche der Kontaktwippe 4 abgestützt. Die Kontaktwippe 4 besitzt eine zentrale gegen die Drucktaste 15 gerichtete rinnenförmige Abwinkelung 17 mit rechtwinkelig zum Längsbalken der Kontaktwippe 4 liegenden Wänden 18, gegen die die äusseren Finger 11 der Schaltstössel 9 von aussen anliegen. Diese äusseren Finger 11 besitzen weiterhin über die Stirnkante 11.1 hinausgehende Verlängerungen 13, die dachförmig gebogen mit ihrem Scheitelpunkt gegen die Anwinkelungen 6 anliegen. Der mittlere Finger 10 der Schaltstössel 9 durchgreift mit einer Verlängerung 12 einen fensterartigen Durchbruch 14 der Kontaktwippe 4 und ist ebenfalls dachförmig, jedoch gegenläufig zu der Dachform der Verlängerungen 13 der äusseren Finger 11 gebogen. Dabei hintergreift der Scheitelpunkt der Verlängerung 12 des mittleren Fingers 10 den Rand der fensterartigen Durchbruchs 14. Die Verlängerungen 12 und 13 des Schaltstössels 9 sind dabei unter Vorspannung an der Kontaktwippe 4 gehalten. Die Stirnkante 11.1 der äusseren Finger 11 bildet in ihrer Einlage in dem durch den Längsbalken der Kontaktwippe 4 und die Wand 18 der rinnenförmigen Abwinkelung 17 gebildeten Winkel ein Schwenklager. Wie insbesondere aus der Fig. 4 ersichtlich, wird durch die Anlage der äusseren Finger 11 an der senkrechten Wand 18 der rinnenförmigen Abwinkelung 17 und dem Scheitelpunkt von deren Verlängerung 13 an den Längsseiten der seitlichen Anwinkelungen 6 eine Zweipunktauflage A-B für diese äusseren Finger 11 gebildet. Etwa auf der Mittelsenkrechten C der Zweipunktauflage A-B befindet sich die Anlage D der Verlängerung 12 des mittleren Fingers 10 im fensterartigen Durchbruch 14 der Kontaktwippe 4. Hierdurch wird eine solide Dreipunktanlage der Schaltstössel 9 an der Kontaktwippe 4 erzielt, wodurch nach jeder Schaltbetätigung der dabei ausschwenkende Schaltstössel 9 stets in die senkrechte Ausgangslage an der Kontaktwippe 4 selbsttätig zurückführbar ist.

Für die Lagerung der Zugfeder 5 an der Kontaktwippe 4 ist ein zwischen den Schaltstösseln 9 und parallel zu diesen liegender, gegen die Drucktaste 15 gerichteter Ansatz 8 vorgesehen, der bei der Bildung des einen fensterartigen Durchbruchs 14 aus der Kontaktwippe 4 ausgeschert ist.

## Patentansprüche

1. Elektrischer Installationsschalter mit einer Kontaktwippe (4), die an einem ortsfesten Kontaktteil (2) schwenkbar gelagert und durch ein Federglied (5) in ihren bistabilen Lagen gehalten ist und die mittels an ihr vom Schwenklager in symmetrischem Abstand schwenkbar gelagerter, etwa senkrecht abstehender, selbstfedernder Schaltstössel (9) durch eine an den freien Enden der Schaltstössel (9) mit einer Schaltkulisse (16) angreifende, unter der Wirkung einer Rückführkraft stehende Drucktaste (15) umschaltbar ist, wobei die Schaltstössel (9) dreifingerig ausgeführt, mit einem mittleren Finger (10) an dem Rand eines fensterartigen Durchbruchs (14) der Kontaktwippe (4), mit den äusseren Fingern (11) an einem senkrecht abstehenden Ansatz der Kontaktwippe (4) selbstklemmend gehalten und mit einer Stirnkante (11.1) der äusseren Finger (11 ) an der Kontaktwippe (4) abgestützt sind, dadurch gekennzeichnet, dass die freien Enden der Finger (10,11 ) Verlängerungen (12, 13) aufweisen, die gegenläufig dachförmig derart gebogen sind, dass der Scheitelpunkt der Verlängerung (12) des mittleren Fingers (10) den Rand des fensterartigen Durchbruchs (14) untergreift und dass der Scheitelpunkt der Verlängerung (13) der äusseren Finger (11) an seitlichen, gegen das Schwenklager gerichteten Anwinkelungen (6) unter Spannung anliegt.

2. Elektrischer Installationsschalter nach Anspruch 1, dadurch gekennzeichnet, dass der Kontaktwippe (4) an ihren Längsseiten die Anwinkelungen (6) angeformt sind, die mit zentralen Einschnitten (7) auf dem ortsfesten Kontaktteil (2) das Schwenklager bilden und an deren Längsseiten die äusseren Finger (11) der Schaltstössel (9) anliegen.

3. Elektrischer Installationsschalter nach einem der Ansprüche 1 oder 2, dadurch gekennzeichnet, dass die Kontaktwippe (4) eine zentrale gegen die Drucktaste (15) gerichtete rinnenförmige Abwinkelung (17) aufweist, mit zum Längsbalken der Kontaktwippe (4) senkrechten Wänden (18), gegen die die äusseren Finger (11) anliegen.

4. Elektrischer Installationsschalter nach einem der Ansprüche 1 bis 3, dadurch gekennzeichnet, dass durch die Anlage der äusseren Finger (11) an der senkrechten Wand (18) der rinnenförmigen Abwinkelung (17) und deren Verlängerungsscheitelpunkt an den Längsseiten der seitlichen Anwinkelungen (6) eine Zweipunktauflage (A-B) der äusseren Finger (11) gebildet ist, die mit der etwa auf deren Mittelsenkrechten (C) liegenden Anlage (D) des mittleren Fingers (10) im fensterartigen Durchbruch (14) eine Dreipunktanlage (A-B-D) für den Schaltstössel (9) bilden.

5. Elektrischer Installationsschalter nach einem der Ansprüche 1 bis 4, dadurch gekennzeichnet, dass als die bistabilen Lagen der Kontaktwippe (4) bewirkendes Federglied (5) eine Zugfeder vorgesehen ist, deren Lagerung an der Kontaktwippe (4) ein zwischen den Schaltstösseln (9) und parallel zu diesen liegender, gegen die Drucktaste (15) gerichteter Ansatz (8) ist, der bei Bildung eines fensterartigen Durchbruchs (14) aus der Kontaktwippe (4) ausgeschert ist.

## Claims

1. Electric house-wiring switch containing a contact rocker (4) which is pivoted at a stationary contact part (2) and is held in its bistable positions by a spring member (5) and which can be switched over by means of intrinsically elastic contact strikers (9), which are pivoted on it at a symmetrical distance from its pivot and project approximately vertically, by a push-button (15) which engages the free ends of the contact strikers (9) with a switching link (16) and which is subject to the action of a returning force, the contact strikers (9) being constructed with three fingers, being held with a central finger (10) at the edge of a window-like cut-out (14) in the contact rocker (4), being held in a self-clamping manner with the outer fingers (11) at a vertically projecting extension of the contact rocker (4) and being supported with a front edge (11.1 ) of the outer fingers (11) at the contact rocker (4), characterised in that the free ends of the fingers (10, 11 ) are provided with extensions (12, 13) which are bent in opposite directions in the form of a roof in such a manner that the apex of the extension (12) of the central finger (10) reaches below the edge of the window-like cut-out (14) and that the apex of the extension (13) of the outer fingers (11) rests under tension against the lateral angles (6) which point towards the pivot.

2. Electric house-wiring switch according to Claim 1, characterised in that the angles (6), which, with central recesses (7), form the pivot on the stationary contact member (2) and against the longitudinal sides of which the outer fingers (11) of the contact strikers (9) rest, are formed on their longitudinal sides on the contact rocker (4).

3. Electric house-wiring switch according to Claim 1 or 2, characterised in that the contact rocker (4) is provided with a central channel-shaped angle (17) which points toward the push-button (15) and which has walls (18) which are perpendicular to the longitudinal bar of the contact rocker (4) and against which the outer fingers (11) rest.

4. Electric house-wiring switch according to one of Claims 1 to 3, characterised in that, due to the fact that the outer fingers (11) rest against the perpendicular wall (18) of the channel-shaped angle (17) and the extension apex of the latter rests against the longitudinal sides of the lateral angles (6), a two-points support (A-B) is formed for the outer fingers (11 ) which, together with the rest (D), which is approximately located on their centre perpendicular (C), of the centre finger (10) in the window-like cut-out (14), form a three- point rest (A-B-D) for the contact striker (9).

5. Electric house-wiring switch according to one of Claims 1 to 4, characterised in that as the spring member (5), which produces the bistable positions of the contact rocker (4), a tension spring is provided, the support of which at the contact rocker (4) is an extension (8) which is located between and parallel to the contact strikers (9) and which points towards the push-button (15) and which is left during the process of forming a window-like cut-out (14) from the contact rocker (4).

## Revendications

1. Commutateur électrique d'installation comportant une bascule de contact (4) qui est montée de façon à pouvoir pivoter sur une partie de contact fixe (2) et qui est maintenue par un élément élastique (5) dans ses positions bistables, et qui, au moyen de poussoirs de commutation (9) auto-élastiques montés de façon à pouvoir pivoter sur la bascule par le palier de pivotement à une distance symétrique et s'écartant à peu près verticalement, peut être commutée par un bouton-poussoir (15) qui est sous l'effet d'une force de rappel et qui contacte l'extrémité libre du poussoir de commutation (9) avec une coulisse de commutation (16), les poussoirs de commutation (9) ayant trois doigts étant maintenus par autoblo- cage, avec un doigt central (10), sur le bord d'une traversée (14) en forme de fenêtre de la bascule de contact (4) et, avec les doigts externes (11 ),sur un appendice à distance verticale de la bascule de contact (4), et étant en appui avec un bord frontal (11.1 ) des doigts externes (11 ) sur la bascule de contact (4), commutateur caractérisé en ce que les extrémités libres des doigts (10, 11) présentent des prolongements (12, 13) qui sont courbés à contre-courant en forme de toit, en ce que le point sommital du prolongement (12) du doigt central (10) passe sous le bord de la traversée (14) en forme de fenêtre, et en ce que le point sommital du prolongement (13) des doigts externes (11) repose sous tension sur des angles latéraux (6) dirigés contre le palier de pivotement.

2. Commutateur électrique d'installation selon la revendication 1, caractérisé en ce que la bascule de contact (4) comporte, sur ses côtés longitudinaux, les angles (6) qui forment avec des entailles centrales (7), sur la pièce de contact fixe (2), le palier pivotant, les doigts externes (11) des poussoirs de commutation (9) reposant sur les côtés longitudinaux des angles (6).

3. Commutateur électrique d'installation selon l'une des revendications 1 ou 2, caractérisé en ce que la bascule de contact (4) présente une partie angulaire (17) centrale en forme de rigole dirigée contre le bouton-poussoir (15), la partie angulaire ayant des parois (18) perpendiculaires à la pièce longitudinale de la bascule de contact (4) contre lesquelles reposent les doigts externes (11).

4. Commutateur électrique d'installation selon l'une des revendications 1 à 3, caractérisé en ce que, par l'application des doigts externes (11) sur la paroi verticale (18) de la pièce angulaire (17) en forme de rigole, et de leur point sommital de prolongement sur les côtés longitudinaux des parties angulaires latérales (6), est formé un support en deux points (A-B) des doigts externes (11) qui forment un appui en trois points (A-B-D) pour le poussoir de commutateur (9), avec l'appui (D) du doigt central (10) dans la traversée (14) du type fenêtre, se trouvant à peu près sur leur verticale centrale (C).

5. Commutateur électrique d'installation selon l'une des revendications 1 à 4, caractérisé en ce qu'on prévoit, comme élément élastique (5) provoquant les positions bistables de la bascule de contact (4), un ressort de traction dont le montage sur la bascule de contact (4) est un appendice (8) se trouvant entre les poussoirs de commutation (9) et en parallèle à ceux-ci, et dirigé contre le bouton-poussoir (15), et qui est formé à partir de la bascule de contact (4) lors de la formation d'une traversée (14) du type fenêtre.
